# EUROPÄISCHE PATENTSCHRIFT

(11) **EP 0 245 704 B1**
(45) Veröffentlichungstag und Bekanntmachung des Hinweises auf die Patenterteilung: **27.12.1990**
(21) Anmeldenummer: 87106229.5
(22) Anmeldetag: 29.04.1987
(51) Int. Cl.: E04G 25/04

(54) **Höhenverstellbare Stahlstütze für Deckenschalungen und dergl.**
Height adjustable steel shore for forms for ceilings and the like
Etai d'acier réglable en hauteur pour des coffrages de plafond et similaires

(30) Priorität: 13.05.1986 DE 3615997
(43) Veröffentlichungstag der Anmeldung: 19.11.1987
(73) Patentinhaber: Klein, Gottlob, D-7300 Esslingen (DE)
(72) Erfinder: Klein, Gottlob, D-7300 Esslingen (DE)
(74) Vertreter: Rüger, Rudolf, Dr.-Ing.

(56) Entgegenhaltungen:
- DE-B- 2 933 510
- DE-C- 837 770
- DE-U- 7 038 662
- DE-U- 7 323 266
- FR-A- 2 348 341

## Beschreibung

Die Erfindung betrifft eine höhenverstellbare Stahlstütze für Deckenschalungen und dergl., mit einem eine Fußplatte tragenden unteren Rohrstück, in dem ein oberes Schaftteil teleskopartig ausschiebbar gelagert ist, das eine in seiner Längsrichtung angeordnete Lochreihe gleichmäßiger Lochteilung aufweist und durch einen durch ein Loch der Lochreihe durchgesteckten Steckerbolzen gegen das untere Rohrstück abgestützt ist, wobei die Stahlstütze eine Vorrichtung zum stufenweisen Absenken des Schaftteiles bezüglich des unteren Rohrstückes trägt, die einen im Bereich des Schaftteiles angeordneten, um eine rechtwinklig zu der Stützenlängsachse verlaufende Schwenkachse begrenzt verschwenkbaren Sperriegel aufweist.

Beim Herstellen von vorort betonierten Decken im Hoch- und Wohnungsbau werden in der Regel höhenverstellbare Stahlstützen (Deckensprieße) in erforderlicher Anzahl dazu verwendet, die Last von Schalplatten, Bewehrung und Beton aufzunehmen. Dabei werden zur Überbrückung der durch die Abmessungen der verwendeten Schalplatten und die statischen Erfordernisse gegebenen Abstände zwischen den Stahlstützen Kanthölzer, Fachwerkträger oder Stahlträger auf die Köpfe der Stahlstützen aufgelegt, auf denen dann die eigentliche Schalhaut befestigt wird, die in der Regel aus genormten Schaltafeln oder, abhängig von der zu erzielenden Oberflächenqualität der Decke, auch aus großflächigen Schalplatten besteht.

Das Ausschalen und Abbauen dieser Deckenschalung nach dem Abbinden des Betons geschieht in der Weise, daß die zur Höhenverstellung an den Stahlstützen angebrachten Gewindemuffen (DE-U-70 38 662) soweit wie möglich zurückgedreht werden, so daß der das obere Schaftteil tragende Steckerbolzen auf dem das Stützenunterteil bildenden unteren Rohrstück aufsitzt. Damit hat sich die Schalung maximal um einen Lochabstand der Lochreihen der Stahlstützen von der fertigen Decke gelöst und abgesenkt. Dies erlaubt es, die für das Absenken der nun losen Schalung nicht mehr erforderlichen Zwischenstützen zu entfernen, doch ist ein weiteres Absenken der Schalung nach dem Aufsitzen der Steckerbolzen auf dem jeweiligen Stützenunterteil nicht mehr möglich. Es müssen deshalb zum weiteren Abbau die an den Kreuzungs- und Endpunkten des Schalungs- unterbaus stehenden Stahlstützen umgestürzt werden, so daß die ganze Schalung herunterfällt und dann abgebaut und zerlegt werden kann.

Schäden am dem Schalungsmaterial und gelegentlich auch an den Stahlstützen sind bei dieser Vorgangsweise kaum zu vermeiden. Auch ist das Umstürzen der letzten Stahlstützen häufig mit einem erheblichen Unfallrisiko verbunden.

Eine größere Sicherheit bei der Bedienung ergibt demgegenüber eine aus der DE-C-837 770 bekannte, auch als Stahlstütze zu bezeichnende Baustütze, die die eingangs genannten Merkmale aufweist un von der die Erfinding ausgeht. Diese Baustütze weist eine Vorrichtung zum stufenweisen Absenken des Schaft- oder oberen Rohrteiles bezüglich des unteren Rohrstückes auf, die einen im Bereich des Schaftteiles angeordneten, um eine rechtwinklig zu der Stützenlängsachse verlaufende Schwenkachse begrenzt verschwenkbaren Sperriegel aufweist. Der Sperriegel ist in Gestalt einer Exzenterscheibe ausgebildet, die an dem jeweils untersten Steckerbolzen des Schaftteiles angreift und die durch eine Klemmschraube in ihrer jeweiligen Stellung feststellbar ist. Das Festklemmen der Exzenterscheibe mittels einer Klemmschraube ist sicherungstechnisch nicht unbedenklich, weil es die Gefahr in sich birgt, daß bei unsorgfältigem Festziehen der Klemmschraube die Stahlstütze plötzlich um ein durch die Lochteilung gegebenes Maß nachgibt.

Aufgabe der Erfindung ist es deshalb, eine höhenverstellbare Stahlstütze zu schaffen, die allen Sicherheitsanforderungen genügt und ein gleichmäßiges Absenken des gesamten Schalungsaufbaus bis auf eine bequeme Arbeitshöhe und damit einen gefahrlosen und materialschonenden Schalungsabbau ermöglicht.

Zur Lösung dieser Aufgabe ist die eingangs genannte Stahlstütze erfindungsgemäß dadurch gekennzeichnet, daß an dem Sperriegel ein einen durch ein Loch der Lochreihe durchgesteckten ersten Steckerbolzen untergreifendes Hakenteil und ein wenigstens eine Auffang- und Auflagefläche für einen durch das nach oben zunächst folgende Loch der Lochreihe durchgesteckten zweiten Steckerbolzen tragendes Auffangteil ausgebildet sind, daß bei in einer ersten stabilen Schwenkstellung stehendem Sperriegel der erste Steckerbolzen unter Verriegelung des Schaftteiles gegen die Stirnfläche des unteren Rohrstückes oder eine auf dieses aufgeschraubte Gewindemuffe in dem Hankenteil gehalten und bei in einer zweiten Schwenkstellung stehendem Sperriegel des Schaftteil, bei außer Eingriff mit dem ersten Steckerbolzen stehendem Hakenteil, lediglich über den zweiten Steckerbolzen auf der Auffang-und Auflagefläche des Auffangteiles abgestützt ist und daß die Auffang- und Auflagefläche derart gekrümmt und bezüglich des Hakenteiles derart angeordnet ist, daß bei einer Verschwenkung des Sperriegels aus seiner zweiten in seine erste Schwenkstellung der von der Auffang- und Auflagefläche freigegebene zweite Steckerbolzen selbsttätig mit dem Hakenteil in Eingriff kommt.

Mit den neuen Stahlstützen kann nunmehr das Absenken einer Deckenschalung in der folgenden Weise geschehen:
Wenn die Stahlstütze mit einer Gewindemuffe versehen ist, wird diese in der gewohnten Weise soweit wie möglich zurückgedreht, wobei sich die Schalhaut von der fertigen Decke löst. Sodann wird ein zweiter Steckerbolzen durch das nächstobere Loch der Lochreihe in dem Schaftteil durchgesetckt.

Der Sperriegel steht in seiner ersten Schwenkstellung, in der sein Hakenteil den untersten Steckerstift untergreift und damit das Schaftteil gegen das das Unterteil der Stahlstütze bildende untere Rohrstück höhenfest verriegelt.

Nunmehr wird der Sperriegel in seine zweite Schwenkstellung verschwenkt, was bspw. mittels einiger Hammerschläge oder in noch zu beschreibender Weise über ein Betätigungselement oder -werkzeug erfolgt. Dabei bewegt sich die nach oben weisende Auffang- und Auflagefläche des Auffangteiles des Sperriegels unter den zweiten oberen Steckerbolzen, während gleichzeitig das Hakenteil außer Eingriff mit dem unteren ersten Steckerbolzen kommt und diesen freigibt.

Die gesamte Schalung senkt sich dabei soweit, bis der zweite obere Steckerbolzen von der unter ihn eingeschwenkten Auffang- und Auflagefläche des Auffangteiles des Sperriegels aufgefangen wird. Der von dem Hakenteil freigegebene untere Steckerbolzen ist entlastet; er kann herausgezogen und in das nächstobere freie Loch der Lochreihe des Schaftteiles eingesteckt werden.

Nunmehr wird der Sperriegel wieder in seine erste Schwenkstellung zurückgeschwenkt. Dabei gift die Auffang- und Auflagefläche des Auffangteiles den mit ihr bisher in Eingriff stehenden Steckerbolzen frei, womit die ganze Schalung soweit nach unten fallen kann, bis dieser Steckerbolzen von dem zwangsläufig gleichzeitig wieder in Eingriffsstellung eingeschwenkten Hakenteil des Sperriegels aufgefangen wird.

Bei der nächsten Schwenkung des Sperriegels in seine zweite Schwenkstellung wiederholt sich dieser Vorgang: Im Verlaufe der Schwenkbewegung schiebt sich die obere Auffang- und Auflagefläche unter den jeweils oberen Steckerbolzen; der jeweils untere Steckerbolzen wird entlastet; die Schalung senkt sich bis der obere Steckerbolzen auf der Auffang- und Auflagefläche aufliegt, der untere Steckerbolzen frei wird und umgesteckt werden kann. Durch einfaches Hin-und Herschwenken des Sperriegels zwischen den beiden Schwenkstellungen kann somit das Schaftteil bezüglich des von dem unteren Rohrstück gebildeten Unterteiles der Stütze über die gesamte Länge der Lochreihe des Schaftteiles gefahrlos abgesenkt werden.

Die Verwendung der neuen höhenverstellbaren Stahlstützen gestattet somit ein gleichmäßiges Absenken der gesamten Schalung durch wechselndes Absenken aller vorhandenen Stahlstützen. Eine Fehlbedienung ist ausgeschlossen, weil bei jeder Stahlstütze immer ein Steckerbolzen belastet ist und nur der freie unbelastete Steckerbolzen umgesteckt werden kann.

Da das die Schalung tragende Schaftteil stets über einen Steckerbolzen entweder auf dem Hakenteil oder der Auffang- und Auflagefläche des Sperriegels abgestützt ist, kann das Schaftteil nie von dem Sperriegel freikommen und unter der Last der Schalung etwa vollständig in das Unterteil eingeschoben werden. Damit wird die Stahlstütze allen Sicherheitsanforderungen gerecht.

Vorteilhaft ist es, wenn an dem nach Art eines doppelarmigen Hebels ausgebildeten Sperriegel das Hakenteil an dem unteren Ende und das Auffangteil mit nach oben weisender Auflage-und Auffangfläche an dem oberen Ende angeordnet sind und die Auffang- und Auflagefläche einen endseitig angeordneten, konvex gekrümmten Bereich aufweist, der derart gestaltet ist, daß beim Verschwenken des Sperriegels aus der zweiten in die erste Schwenkstellung des Schaftteil über den zweiten Steckerstift zunächstvorübergehend anhebbar ist. Durch dieses geringfügige Anheben des Schaftteiles und damit der Last beim Verschwenken des Sperriegels aus der zweiten in die erste Stellung wird gewährleistet, daß ein selbständiges, unerwünschtes Verschwenken oder Drehen des Sperriegels beim Aufprall des Steckerbolzens auf die Auffang- und Auflagefläche auch unter ungünstigen Verhältnissen ausgeschlossen ist.

In einer bevorzugten Ausführungsform ist der Sperriegel gabelförmig mit zwei das Schaftteil beidseitig umfassenden Armen ausgebildet, von denen jeder einenends ein Hakenteil und andernends ein Auffangteil aufweist. Die beiden Arme können durch einen Quersteg miteinander verbunden sein, der wenigstens eine der beiden Schwenkstellungen definierende Anschlagmittel aufweist.

Um die Betätigung des Sperriegels und damit der stufenweise wirkenden Absenkvorrichtung zu erleichtern, ist es zweckmäßig, daß der Sperriegel mit seine Verschwenkung gestattenden Betätigungsmitteln versehen ist. Diese Betätigungsmittel können mit Vorzug einen an dem Quersteg angeordneten Betätigungszapfen aufweisen, der es gestattet, eine Verlängerungsstange oder ein anderes entsprechendes Werkzeug anzusetzen.

Grundsätzlich ist es denkbar, die Vorrichtung zum stufenweisen Absenken des Schaftteiles an der Stahlstütze, d.h. deren unterem Rohrstück, fest anzuordnen, d.h. zum stufenweisen Absenken von vornherein eingerichtete Stahlstützen herzustellen. In der Regel ist es aber vorzuziehen, wenn die Vorrichtung zum stufenweisen Absenken des Schaftteiles an der Stahlstütze lösbar befestigt ist, so daß auch vorhandene Stahlstützen in einfacher Weise mit dieser Vorrichtung ausgerüstet werden können.

Die Vorrichtung selbst kann zweckmäßigerweise derart ausgebildet sein, daß der Sperriegel an einem Unterteil schwenkbar gelagert ist, das durch das untere Rohrstück - gegebenenfalls über die Gewindemuffe - unterstützt ist. Dafür kann das Unterteil ein das Schaftteil mit Spiel umfassendes schellenförmiges Halteteil aufweisen, das axial, gegebenenfalls über die Gewindemuffe, gegen das untere Rohrstück abgestüzt ist. Um die erwähnte lösbare Verbindung der Vorrichtung mit der Stahlstütze zu erreichen, ist die Anordnung zweckmäßigerweise derart getroffen, daß das Halteteil wenigstens einenends lösbar miteinander verbundene Halbschalen aufweist.

In der Zeichnung ist ein Ausführungsbeispiel des Gegenstandes der Erfindung dargestellt. Es zeigen:
Fig. 1 eine Stahlstütze gemäß der Erfindung, in einer Seitenansicht,
Fig. 2 die Stahlstütze nach Fig. 1, in einer Seitenansicht, im Ausschnitt, unter Veranschaulichung der Vorrichtung zum stufenweisen Absenken des Schaftteiles, in einem anderen Maßstab,
Fig. 3-6 die Stahlstütze nach Fig. 1, im Ausschnitt, unter Veranschaulichung von vier verschiedenen Phasen bei der Verschwenkung der Sperriegels der Vorrichtung zum stufenweisen Absenken des Schaftteiles, jeweils in einer Seitenansicht,
Fig. 7 die Stahlstütze nach Fig. 8, in einer Draufsicht,
Fig. 8 die Stahlstütze mit der Vorrichtung zum stufenweisen Absenken des Schaftteiles nach Fig. 2, im Ausschnitt, in einer um 90° gedrehten Seitenansicht, und
Fig. 9 die Anordnung nach Fig. 8, geschnitten längs der Linie IX-IX der Fig. 8, in einer Draufsicht.

Die Stahlstütze weist ein das Unterteil bildendes unteres Rohrstück 1 auf, das eine Fußplatte 2 trägt und andernends mit einem Außengewinde 3 versehen ist, auf das eine Gewindemuffe 4 aufgeschraubt ist, die seitlich zwei ihre Verdrehung gestattende Betätigungsbügel 5 trägt.

In dem unteren Rohrstück 1 ist ein ebenfalls aus einem Rohrstück bestehendes zylindrisches Schaftteil 6 teleskopartig ausschiebbar gelagert, an dem stirnseitig eine Kopfplatte 7 befestigt ist, über die die Stahlstütze eine Deckenschalung oder dergl. abstützt, von der in Fig. 1 ein Kantholz 8 und eine Schalplatte 9 der Schalhaut angedeutet sind.

In dem Schaftteil 6 ist eine sich über dessen Länge erstreckende Lochreihe ausgebildet, deren mit ihren Achsen in einer gemeinsamen, die Längsachse 110 des Schaftteiles enthaltenen Ebene liegende Löcher 10 jeweils gleichen Abstand voneinander haben, was bedeutet, daß die Lochreihe mit gleichmäßiger Lochteilung ausgebildet ist. Jedes Loch 10 ist seinerseits durch zwei koxaiale, zylindrische Bohrungen der gegenüberliegenden Wandungen des das Schaftteil 6 bildenden Rohrstückes gebildet. Durch die einzelnen Löcher 10 können zylindrische Steckerbolzen 11 durchgesteckt werdenb, von denen jeder einen etwa rechtwinklig abgehenden Handgriff 12 trägt.

Die insoweit beschriebene Stahlstütze ist herkömmlicher Bauart. Beim Einschalen wird die Stützenlänge grob dadurch eingestellt, daß ein Steckerstift 11 in ein entsprechendes Loch 10 des Schaftteiles 6 eingesteck wird, wobei sich das Schaftteil 6 über diesen Steckerstift 10 auf der Gewindemuffe 4 abstützt, die ihrerseits eine Feineinstellung der Stützenlänge ermöglicht.

Die Stahlstütze ist nun erfindungsgemäß mit einer lösbar angebrachten Vorrichtung versehen, die ein stufenweises Absenken des Schaftteiles 6 und damit der Schalung 8, 9 gegenüber dem unteren Rohrstück 1 gestattet.

Diese Vorrichtung weist einen Sperriegel 13 auf, der um eine bei 140 angedeutete, rechtwinklig zu der Längsachse 11 verlaufende Schwenkachse begrenzt schwenkbar gelagert ist. Der Sperriegel 13 ist im wesentlichen gabelförmig (Fig. 7) mit zwei durch einen Quersteg 14 miteinander verbundenen Armen 15 ausgebildet, die as Schaftteil 6 beidseitig umgreifen und von denen jeder nach Art eines doppelarmigen Hebels ausgebildet ist. An seinem einen, unteren Ende ist jeder der Arme 15 mit einem Hakenteil 16 versehen, das in der aus Fig. 2 ersichtlichen Wiese dazu eingerichtet ist, einen in ein Loch 10 der Lochreihe eingesteckten unteren oder ersten Steckerstift zu untergreifen und damit das Schafteil 6 ortsfest gegenüber der Gewindemuffe 4 und dem unteren Rohrstück 1 zu verriegeln.

An dem anderen oberen Ende ist jeder der Arme 15 mit einem Auffangteil 17 ausgebildet, das eine nach oben weisende Auffang- und Auflagefläche 18 für einen durch das nach oben zunächstfolgende Loch 10a (Fig. 8) der Lochreihe durchgesteckten zweiten Steckerbolzen 11a trägt. Die Auffang- und Auflagefläche 18 weist endseitig einen nach oben zu oben zu leicht ansteigenden, bezüglich der Schwenkachse 14 konvexen Bereich 19 auf, der derart gestaltet ist, daß bei einer Verschwenkung des Sperriegels 13 aus der in Fig. 4 dargestellten, noch zu erläuternden zweiten Schwenkstellung in die in Fig. 2 dargestellte erste Schwenkstellung das Schaftteil 6 zunächst etwas angehoben wird, bevor die Auffang- und Auflagefläche 18 den Steckerbolzen 10a und damit das Schaftteil 6 freigibt.

Der Quersteg 14 ist auf seiner Innenseite mit zwei durch entsprechende Anschrägungen 20, 21 gebildeten Anschlägen versehen, die an dem Schaftteil 6 zur Anlage kommen können und die zwei Schwenkstellungen des Sperriegels 13 definieren: nämlich eine in den Fig. 1, 2 und 5 dargestellte "erste" Schwenkstellung und eine in den Fig. 4 und 6 veranschaulichte "zweite" Schwenkstellung.

Auf der den Anschlägen 20, 21 gegenüberliegenden Außenseite ist an dem Quersteg 14 ein Betätigungszapfen 22 angeschweißt, der es gestattet, ein Verlängerungsrohr oder ein anderes geeignetes Werkzeug aufzuschieben, um damit den Sperriegel zwischen der erwähnten ersten und zweiten Schwenkstellung hin und herzubewegen.

Der Sperriegel 13 ist mittels zweier zu der Schwenkachse 140 koaxialer Schwenkzapfen 23 an zwei parallelen Lagerarmen 24 eines Unterteiles 25 schwenkbar gelagert, das seinerseits ein mit den Lagerarmen 24 starr verbundenes, schellenförmiges Halteteil 26 aufweist, welches aus zwei einenends bei 27 (Fig. 9) durch einen Gelenkzapfen gelenkig miteinander verbundenen Halbschalen 28 besteht, die anderenends durch eine eine Flügelmutter 29 tragende Klemmschraube 30 lösbar miteinander verbunden sind. Die beiden Halbschalen 28 umschließen das Schaftteil 6 mit Spiel und sind über die Gewindemuffe 4 auf dem unteren Rohrstück 1 axial abgestützt.

Ausgehend von der in Fig. 1 dargestellten Stellung, in der die Stahlstütze die Deckenschalung 8, 9 in ihrer oberen Stellung hält, der Sperriegel 13 in seiner ersten Schwenkstellung steht und das Schaftteil 6 gegen das untere Rohrstück 1 dadurch verriegelt ist, daß der untere Steckerbolzen 11 in dem Hakenteil 16 des Sperriegels 13 aufgenommen und über das Unterteil 25 gegen die Gewindemuffe 4 und das untere Rohrstück 1 abgestützt ist, geschieht das Absenken der Dekkenschalung 8, 9 in der folgenden Weise:

Zunächst wird die Gewindemuffe 4 soweit zurückgeschraubt, bis das Unterteil 25 mit den Halbschalen 28 unmittelbar auf der Stirnfläche des unteren Rohrstückes 1 aufsitzt. Dabei löst sich die Schalhaut 9 um einen entsprechenden Betrag von der fertigen Decke. In das nach oben zunächstfolgende Loch 10a (Fig. 1) der Lochreihe des Schaftteiles 6 ist der zweite Steckerbolzen 11 a eingesteckt worden.

Nunmehr wird der Sperriegel 13 durch Hammerschläge oder ein auf den Betätigungszapfen 22 aufgestecktes Verlängerungsrohr im Gegenuhrzeigersinn aus seiner ersten Schwenkstellung nach Fig. 1 herausgeschwenkt, wie dies in den Fig. 3, 4 veranschaulicht ist. Dabei wird zwangsläufig die obenliegende Auffang- und Auflagefläche 18 unter den zweiten Steckerbolzen 11 eingeschwenkt, während gleichzeitig das Hakenteil 16 den unteren Steckerbolzen 11 freizugeben beginnt. Fig. 3 veranschaulicht etwa den Augenblick, in dem das Hakenteil 16 den unteren Stekkerbolzen 11 gerade freigibt; ersichtlich ragt dabei die Auffang- und Auflagefläche 18 mit ihrem Flächenbereich 19 bereits unter den zweiten Steckerbolzen 11a. Wenn nunmehr im weiteren Verlauf der Schwenkbewegung des Sperriegels 13 der unteren Steckerbolzen 11 ganz freikommt, senkt sich das Schaftteil 6 mit der Schalung 8, 9 soweit ab, bis der zweite Steckerbolzen 11 auf der Auffang- und Auflagefläche 18 aufliegt, wobei der Sperriegel 13 in seiner zweiten stabilen Schwenkstellung nach Fig. 4 steht.

Der freigegebene untere Steckerbolzen 11 ist entlastet; er wird aus seinem Loch 10 herausgenommen und in das nach oben zunächstfolgeede Loch 10b (Fig. 4) der Lochreihe des Schaftteiles 6 eingesteckt.

Ausgehend von der Stellung nach Fig. 4, wird nunmehr der Sperriegel 13 im Uhrzeigersinn verschwenkt. Dabei läuft der Steckerbolzen 11 a zunächst auf den konvexen Flächenbereich 19 auf, der derart gestaltet ist, daß der Schaftteil 6 zunächst geringfügig angehoben wird. Durch diese Gestaltung der Auffang- und Auflagefläche 18 ist gewährleistet, daß ein selbständiges Verschewenken oder Verdrehen des Sperriegels 13 beim Aufprall des Steckerbolzens beim Übergang aus der ersten Schwenkstellung nach Fig. 1 in die zweite Schwenkstellung nach Fig. 4 ausgeschlossen ist.

Im weiteren Verlauf der Schwenkbewegung des Sperriegels 13 wird das Hakenteil 16 zwischen die beiden Steckerbolzen 11, 1a in der grundsätzlich aus Fig. 6 ersichtlichen Weise eingeschwenkt, während gleichzeitig der Flächenbereich 19 unter dem Steckerbolzen 11a in zunehmendem Maße herausgeschwenkt wird. Dies ist deshalb möglich, weil der Abstand zwischen dem Flächenbereich 19 der Auflage- und Affangfläche-18 und der Unterkante des Hakenteiles 16 kleiner ist als der kleinste Abstand zwischen zwei benachbarten Steckerbolzen 11, 11 a.

Sowie der Steckerbolzen 11 a von dem Flächenbereich 19 freigegeben ist, fällt das Schaftteil 6 mit der Schalung 8, 9 nach unten, bis der Steckerbolzen 11 von dem eingeschwenkten Hakenteil 16 aufgefangen und damit von dem in seiner stabilen ersten Schwenkstellung stehenden Sperriegel 13 gehalten wird (Fig. 5).

Anschließend wird nunmehr in der anhand der Fig. 1, 2 bereits beschriebenen Weise der Sperriegel 13 wiederum im Gegenuhrzeigersinn nach oben in die zweite Schwenkstellung überführt, womit das Schaftteil 6 wiederum entsprechend nach unten fällt, bis der nächste Steckerbolzen auf die Auffang- und Auflagefläche 18 auftrifft.

Durch einfaches Hin- und Herschwenken des Sperriegels 13 zwischen dessen erster und zweiter Sperrstellung kann somit das Schaftteil 6 mit der daraufliegenden Schalung 8, 9 in kleinen Stufen gefahrlos abgesenkt werden. Bei diesem Absenken schiebt sich das Schaftteil 6 in das untere Rohrstück 1 unbehindert von dem Halteteil 26 ein, weil die beiden Halbschalen 28 das Schaftteil 6 mit entsprechendem radialen Abstand umschließen und nicht festhalten.

Eine Fehlbedienung ist ausgeschlossen, weil immer ein Steckerbolzen 11, 11a belastet ist und nur der freie unbelastete Steckerbolzen 11a bzw. 11 in der erläuterten Weise umgesteckt werden kann. Eine weitere Sicherheit ist durch die ebenfalls schon erläuterte Gestaltung der oberen Auffang- und Auflagefläche 18 mit dem konvexen, nach oben zu gewölbten Flächenbereich 19 sowie dadurch gegeben, daß das Hakenmaul 31 des Hakenteils 16 nach außen zu durch eine schräg nach oben zu verlaufende (Fig. 2) Rampenfläche 32 begrenzt ist, so daß die das Hakenmaul definierenden Randflächen einen Winkel von weniger als 90°, d.h. etwa 60°, miteinander einschließen.

Bei der beschriebenen Ausführungsform ist das Unterteil 25 mittels des Halteteils 26 auf die Gewindemuffe 4 und damit das untere Rohrstück 1 lösbar aufgesetzt. Grundsätzlich sind auch Ausführungsformen denkbar, bei denen das Unterteil 25 unterhalb der Gewindemuffe 4 mit dem unteren Rohrstück 1 starr verbunden ist. Selbstverständlich ist es auch möglich, Stahlstützen, die keine Gewindemuffe 4 aufweisen, lösbar oder unlösbar mit der beschriebenen Vorrichtung zum stufenweisen Absenken des Schaftteiles 6 und damit der Schalung 8, 9 zu versehen.

## Patentansprüche

1. Höhenverstellbare Stahlstütze für Deckenschalungen (8, 9) und dergl., mit einem eine Fußplatte (2) tragenden unteren Rohrstück (1), in dem ein oberes Schaftteil (6) teleskopartig ausschiebbar gelagert ist, das eine in seiner Längsrichtung angeordnete Lochreihe gleichmäßiger Lochteilung aufweist und durch einen durch ein Loch (10a, b) der Lochreihe durchgesteckten Steckerbolzen (11) gegen das untere Rohrstück abgestützt ist, wobei die Stahlstütze eine Vorrichtung zum stufenweisen Absenken des Schaftteiles (6) bezüglich des unteren Rohrstückes (1) trägt, die einen im Bereiche des Schaftteiles (6), um eine rechtwinklig zu der Stützenlängsachse (110) verlaufende Schwenkachse (14) begrenzt verschwenkbaren Sperriegel (13) aufweist, dadurch gekennzeichnet, daß an dem Sperriegel (13) ein einen durch ein Loch (10) der Lochreihe durchgesteckten ersten Steckerbolzen (11) der Lochreihe des Hakenteil (16) und ein wenigstens eine Auffang- und Auflagefläche (18) für einen durch das nach oben zu nächstfolgende Loch (10a) der Lochreihe durchgesteckten zweiten Steckerbolzen (11a) tragendes Auffangteil (17) ausgebildet sind und daß bei in einer ersten stabilen Schwenkstellung stehendem Sperriegel (13) der erste Steckerbolzen (11) unter Verriegelung des Schaftteiles (6) gegen die Stirnfläche des unteren Rohrstückes (1) oder eine auf dieses aufgeschraubte Gewindemuffe (4) in dem Hakenteil (16) gehalten und bei in einer zweiten Schwenkstellung stehendem Sperriegel (13) das Schaftteil (6) bei außer Eingriff mit dem ersten Steckerbolzen (11) stehendem Hakenteil (16) lediglich über den zweiten Steckerbolzen (11a) aufder Auffang- und Auflagefläche (18) des Auffangteiles (17) abgestützt ist und daß die Auffang-und Auflagefläche (18) derart gekrümmt und bezüglich des Hakenteiles (16) derart angeordnet ist, daß bei einer Verschwenkung des Sperriegels (13) aus seiner zweiten in seine erste Schwenkstellung der von der Auffang- und Auflagefläche (18) freigegebene zweite Steckerbolzen (11a) selbsttätig mit dem Hakenteil (16) in Eingriff kommt.

2. Stahlstütze nach Anspruch 1, dadurch gekennzeichnet, daß an dem nach Art eines doppelarmigen Hebels ausgebildeten Sperriegel (13) das Hakenteil (16) an dem unteren Ende und das Auffangteil (17) mit nach oben weisender Auffang- und Auflagefläche (18) an dem oberen Ende angeordnet sind.

3. Stahlstütze nach Anspruch 1 oder 2, dadurch gekennzeichnet, daß der Sperriegel (13) gabelförmig mit zwei das Schaftteil (6) beidseitig umfassenden Armen (15) ausgebildet ist, von denen jeder einenends ein Hakenteil (16) und andernends ein Auffangteil (17) aufweist.

4. Stahlstütze nach einem der vorhergehenden Ansprüche, dadurch gekennzeichnet, daß der Sperriegel (13) seine Verschwenkung erleichternde Betätigungsmittel (22) aufweist.

5. Stahlstütze nach den Ansprüchen 4 und 5, dadurch gekennzeichnet, daß die Betätigungsmittel einen an dem Quersteg (14) angeordneten Betätigungszapfen (22) aufweisen.

6. Stahlstütze nach einem der vorhergehenden Ansprüche, dadurch gekennzeichnet, daß die Vorrichtung zum stufenweisen Absenken des Schaftteiles (6) an der Stahlstütze lösbar befestigt ist.

7. Stahlstütze nach einem der vorhergehenden Ansprüche, dadurch gekennzeichnet, daß der Sperriegel (13) an einem Unterteil (25) schwenkbar gelagert ist, das durch das untere Rohrstück (1) unterstützt ist.

8. Stahlstütze nach Anspruch 7, dadurch gekennzeichnet, daß das Unterteil (25) ein das Schaftteil (6) mit Spiel umfassendes, schellenförmiges Halteteil (26) aufweist, das axial, gegebenenfalls über die Gewindemuffe (4), gegen das untere Rohrstück (1) abgestützt ist.

9. Stahlstütze nach den Ansprüchen 7 und 8, dadurch gekzennzeichnet, daß das Halteteil (26) zwei wenigstens einenends lösbar miteinander verbundene Halbschalen (28) aufweist.

10. Stahlstütze nach Anspruch 1, dadurch gekennzeichnet, daß an dem nach Art eines doppelarmigen Hebels ausgebildeten Sperriegel das Holmteil an dem unteren Ende und das Auffangteil mit nach oben weisender Auffang- und Auflagefläche an dem oberen Ende angeordnet sind.

## Revendications

1. Etai en acier réglable en hauteur pour coffrages de plafonds (8, 9) et similaires, avec un élément tubulaire inférieur (1) portant une plaque d'assise (2), dans lequel est montée avec possibilité de déploiement télescopique une partie de corps supérieure (6) qui présente une série de trous disposés dans sa direction longitudinale avec un écartement uniforme et qui est soutenue contre l'élément tubulaire inférieur par une cheville (11) enfilée à travers ou trou (10a, b) de la série de trous, l'étai en acier portant un dispositif, destiné à abaisser par paliers la partie de corps (6) par rapport à l'élément tubulaire inférieur (1), qui présente un verrou d'arrêt (13) pouvant pivoter de manière limitée, dans la région de la partie de corps (6), autour d'un axe de pivotement (14) s'étendant perpendiculairement à l'axe longitudinal (110) de l'étai, caractérisé en ce qu'une partie en crochet (16), qui s'engage sous une première cheville (11) enfilée à travers un trou (10) de la série de trous, et une partie réceptrice (17), qui porte au moins une face de réception et d'appui (18) pour une deuxième cheville (11a) enfilée à travers le trou suivant (10a), vers le haut, de la série de trous, sont formées sur le verrou d'arrêt (13), et en ce que, lorsque le verrou d'arrêt (13) se trouve dans une première position pivotée stable, la première cheville (11) est maintenue dans la partie en crochet (16) en verrouillant la partie de corps (6) contre la face frontale de l'élément tubulaire inférieur (1) ou d'un manchon fileté (4) vissé sur ce dernier, et, lorsque le verrou d'arrêt (13) se trouve dans une deuxième position pivotée, la partie en corchet (16) étant désengagée de la première cheville (11), la partie de corps (6) est soutenue uniquement par l'intermédiaire de la deuxième cheville (11a) sur la face de réception et d'appui (18) de la partie réceptrice (17), et en ce que la face de réception et d'appui (18) est courbe et disposée par rapport à la partie en crochet (16) de telle sorte que, lors d'un pivotement du verrou d'arrêt (13) de sa deuxième à sa première position pivotée, la deuxième cheville (11a), libérée par la face de réception et d'appui (18), vient s'engager automatiquement dans la partie en crochet (16).

2. Etai en acier selon la revendication 1, caractérisé en ce que la partie en crochet (16) est disposée à l'extrémité inférieure du levier d'arrêt (13) réalisé sous la forme d'un levier à deux bras, et la partie réceptrice (17) à l'extrémité supérieure, avec la face de réception et d'appui (18) orientée vers le haut.

3. Etai en acier selon la revendication 1 ou 2, caractérisé en ce que le verrou d'arrêt (13) est réalisé en forme de fourche avec deux bras (15), entourant de part et d'autre la partie de corps (6), qui présentent chacun une partie en crochet (16) à une extrémité et une partie réceptrice (17) à l'autre extrémité.

4. Etai en acier selon l'une des revendications précédentes, caractérisé en ce que le verrou d'arrêt (13) présente un moyen d'actionnement (22) qui facilite son pivotement.

5. Etai en acier selon les revendications 3 et 4, caractérisé en ce que le moyen d'actionnement présente un tourillon d'actionnement (22) disposé sur la partie centrale transversale (14).

6. Etai en acier selon l'une des revendications précédentes, caractérisé en ce que le dispositif pour abaisser par paliers la partie de corps (6) est fixé de manière amovible sur l'étai en acier.

7. Etai en acier selon l'une des revendications précédentes, caractérisé en ce que le verrou d'arrêt (13) est monté pivotant sur une partie inférieure (25) qui est soutenue par l'élément tubulaire inférieur (1).

8. Etai en acier selon la revendication 7, caractérisé en ce que la partie inférieure (25) présente une partie de maintien (26) en forme de collier, entourant avec jeu la partie du corps (6), qui est appuyée axialement contre l'élément tubulaire (1), le cas échéant par l'intérmédiaire du manchon fileté (4).

9. Etai en acier selon les revendications 7 et 8, caractérisé en ce que la partie de maintien (26) présente deux demi-enveloppes (28) mutuellement assemblées de manière amovible au moins à une extrémité.

10. Etai en acier selon la revendication 1, caractérisé en ce que la partie de chapeau est disposée à l'extrémité inférieure du levier d'arrêt réalisé à la manière d'un levier à deux bras, et la partie réceptrice à l'extrémité supérieure, avec la face de réception et d'appui orientée vers le haut.

## Claims

1. A vertically adjustable steel support for ceiling boarding (8, 9) and the like, having a lower tubular member (1) which bears a base plate (2) and in which an upper shaft member (6) is mounted to be extended telescopically which is formed with a row of uniformly spaced-out holes disposed in its longitudinal direction and bears against the lower tubular member via a cotter pin (11) inserted in a hole (10a, 10b) of the row of holes, the steel support bearing a device which is adapted to the staged lowering of the shaft member (6) in relation to the lower tubular member (1) and which has a locking bolt (13) pivotable to a limited extent around a pivoting axis (14) extending at right angles to the support longitudinal axis (110) in the zone of the shaft member (6), characterized in that the locking bolt (13) is formed with a hooked portion (16) engaging under the first cotter pin (11) inserted through a hole (10) of the row of holes and at least one intercepting portion (17) bearing at least one intercepting and bearing surface (18) for a second cotter pin (11a) inserted in the next hole (10a) in the upward direction of the row of holes, and with the locking bolt (13) in a first stable pivoted position the first cotter pin (11) is retained in the hooked portion (16) against the end face of the lower tubular member (1) or against a screwthreaded socket (4) screwed thereon, accompanied by the locking of the shaft member (6), and with the locking bolt (13) in a second pivoted position the shaft member (6) bears solely via the second cotter pin (11a) against the intercepting and bearing surface (18) of the intercepting portion (17), with the hooked portion (16) disengaged from the first cotter pin (11), and the intercepting and bearing surface (18) is so curved and so disposed in relation to the hooked portion (16) that when the locking bolt (13) is pivoted out of its second pivoted position into its first pivoted position, the second cotter pin (11a) released by the intercepting and bearing surface (18) automatically engages with the hooked portion (16).

2. A steel support according to claim 1, characterized in that the hooked portion (16) is disposed at the lower end and the intercepting portion (17), having an upwardly intercepting and bearing surface (18), is disposed at the top end of the locking bolt (13), which is constructed after the fashion of a double-armed lever.

3. A steel support according to claims 1 or 2, characterized in that the locking bolt (13) is constructed forked and has two arms (15) which engage around the shaft portion (6) on both sides and each of which has a hooked portion (16) at one end and an intercepting portion (17) at the other end.

4. A steel support according to one of the preceding claims, characterized in that the locking bolt (13) has actuating means (22) facilitating its pivoting.

5. A steel support according to claims 3 and 4, characterized in that the actuating means have an actuating pin (22) disposed on the transverse web (14).

6. A steel support according to one of the preceding claims, characterized in that the device for the staged lowering of the shaft member (6) is releasably attached to the steel support.

7. A steel support according to one of the preceding claims, characterized in that the locking bolt (13) is pivotably mounted on a bottom member (25) which is supported by the lower tubular member (1).

8. A steel support according to claim 7, charac terized in that the bottom member (25) has a clip-shaped retaining member (26) which engages with clearance around the shaft portion (6) and bears axially, if necessary via the screwthreaded socket (4), against the lower tubular member (1).

9. A steel support according to claims 7 and 8, characterized in that the retaining member (26) has two releasably interconnected half-shells (28) at at least one end.

10. A steel support according to claim 1, characterized in that the spar portion of the locking bolt, constructed after the fashion of a double-armed lever, is disposed at the lower end, the intercepting portion with the upwardly pointing intercepting and bearing surface being disposed at the upper end.
